# EUROPÄISCHE PATENTSCHRIFT

(11) **EP 4 425 519 B1**
(45) Veröffentlichungstag und Bekanntmachung des Hinweises auf die Patenterteilung: **04.02.2026**
(21) Anmeldenummer: 24159305.2
(22) Anmeldetag: 23.02.2024
(51) Int. Cl.: H01H 37/54

(54) **TEMPERATURABHÄNGIGER SCHALTER**
TEMPERATURE-DEPENDENT SWITCH
COMMUTATEUR DÉPENDANT DE LA TEMPÉRATURE

(30) Priorität: 28.02.2023 DE 102023104830
(43) Veröffentlichungstag der Anmeldung: 04.09.2024
(73) Patentinhaber: Hofsaess, Marcel P., 99707 Kyffhäuserland Ortsteil Steintahleben (DE)
(72) Erfinder: Hofsaess, Marcel P., 99707 Kyffhäuserland Ortsteil Steintahleben (DE)
(74) Vertreter: Witte, Weller & Partner Patentanwälte mbB

(56) Entgegenhaltungen:
- DE-A1- 102011 015 116
- DE-A1- 19 708 436
- DE-A1- 2 143 652

## Beschreibung

Die vorliegende Erfindung betrifft einen temperaturabhängigen Schalter.

Ausgangspunkt für die vorliegende Erfindung ist ein der Anmelderin bekannter Schalter, welcher in einer schematischen Schnittansicht in Fig. 5 und 6 gezeigt ist. Ein weiterer beispielhafter temperaturabhängiger Schalter ist in der DE 197 08 436 A1 offenbart.

Derartige temperaturabhängige Schalter dienen in an sich bekannter Weise dazu, die Temperatur eines Gerätes zu überwachen. Hierzu wird der Schalter bspw. über eine seiner Außenflächen in thermischen Kontakt mit dem zu schützenden Gerät gebracht, so dass die Temperatur des zu schützenden Gerätes die Temperatur des im Innenraum des Schalters angeordneten Schaltwerks beeinflusst.

Der Schalter wird mit Hilfe seiner elektrischen Außenanschlüsse über Anschlussleitungen elektrisch in Reihe in den Versorgungsstromkreis des zu schützenden Gerätes geschaltet, so dass unterhalb einer Ansprechtemperatur des Schalters der Versorgungsstrom des zu schützenden Gerätes durch den Schalter fließt.

Ein in dem Schalter verbautes, temperaturabhängiges Schaltwerk sorgt für ein temperaturabhängiges Schaltverhalten des Schalters. Dieses temperaturabhängige Schaltwerk ist typischerweise zwischen zwei Elektroden/Kontakten angeordnet, die ihrerseits mit jeweils einem der beiden Außenanschlüsse elektrisch verbunden sind. Das temperaturabhängige Schaltverhalten ist derart ausgelegt, dass es unterhalb der Ansprechtemperatur des Schalters bzw. der Ansprechtemperatur des Schaltwerks in einer Schließstellung ist, in der das Schaltwerk eine elektrisch leitende Verbindung zwischen den beiden Kontakten/Außenanschlüssen des Schalters herstellt, und bei Überschreiten der Ansprechtemperatur des Schaltwerks in eine Öffnungsstellung wechselt, in der die elektrisch leitende Verbindung zwischen den beiden Kontakten/Außenanschlüssen getrennt bzw. unterbrochen ist.

Auf diese Weise sorgt das temperaturabhängige Schaltwerk dafür, dass es in seiner Schließstellung, in der es sich unterhalb der Ansprechtemperatur des Schalters befindet, den Versorgungsstromkreis des zu schützenden Gerätes schließt und in seiner Öffnungsstellung, in der es sich oberhalb der Ansprechtemperatur des Schalters befindet, den Versorgungsstromkreis des zu schützenden Gerätes unterbricht. Somit lässt sich mit Hilfe eines solchen temperaturabhängigen Schalters sicherstellen, dass ein elektrisches Gerät bei einer unerwünschten Überhitzung automatisch durch den Schalter stromlos gestellt und damit abgeschaltet wird.

Derartige temperaturabhängige Schalter bieten somit in elektrischen Geräten jeglicher Art Schutz vor Übertemperatur.

Für das temperaturabhängige Schaltverhalten des Schaltwerks des Schalters ist meist insbesondere ein temperaturabhängiges Bimetallelement verantwortlich, welches dazu eingerichtet ist, in Abhängigkeit von seiner Temperatur seine geometrische Form zu verändern. Dieses temperaturabhängige Bimetallelement ändert bei Erreichen und/oder Überschreiten der Ansprechtemperatur des Schalters seine geometrische Form derart, dass es das Schaltwerk von seiner Schließstellung in seine Öffnungsstellung bringt.

Typischerweise handelt es sich bei diesem Bimetallelement um ein mehrlagiges, aktives, blechförmiges Bauteil aus zwei, drei oder mehr miteinander verbundenen Komponenten mit unterschiedlichen thermischen Ausdehnungskoeffizienten. Die Verbindung der einzelnen Lagen aus Metallen oder Metalllegierungen sind bei derartigen Bimetallelementen meist stoffschlüssig oder formschlüssig und werden bspw. durch Walzen erreicht. Das Bimetallelement kann auch als Trimetallelement ausgestaltet sein, weshalb vorliegend der Begriff "Bimetallelement" sich auch auf die letztgenannten Trimetallelemente erstreckt, also jedes Element aus zwei oder mehr miteinander verbundenen metallischen Komponenten mit unterschiedlichen thermischen Ausdehnungskoeffizienten.

Ein derartiges Bimetallelement weist bei tiefen Temperaturen, unterhalb der Ansprechtemperatur des Schalters, welche der Ansprechtemperatur des Bimetallelements entspricht, eine erste stabile geometrische Konfiguration (Tieftemperaturkonfiguration) und bei hohen Temperaturen, oberhalb der Ansprechtemperatur des Bimetallelements, eine zweite stabile geometrische Konfiguration (Hochtemperaturkonfiguration) auf. Das temperaturabhängige Bimetallelement springt somit temperaturabhängig nach Art einer Hysterese von seiner Tieftemperaturkonfiguration in seine Hochtemperaturkonfiguration und umgekehrt um.

Erhöht sich also die Temperatur des temperaturabhängigen Bimetallelements infolge einer Temperaturerhöhung bei dem zu schützenden Gerät über die Ansprechtemperatur des Bimetallelements hinaus, so schnappt dieses von seiner Tieftemperaturkonfiguration in seine Hochtemperaturkonfiguration um und bringt somit das Schaltwerk von seiner Schließstellung in seine Öffnungsstellung, wodurch der Stromfluss durch den Schalter unterbrochen wird.

Senkt sich anschließend die Temperatur des Schalters und damit auch des temperaturabhängigen Bimetallelements infolge einer Abkühlung des zu schützenden Gerätes unterhalb einer sog. Rücksprungtemperatur des Bimetallelements ab, so ändert das Bimetallelement seine geometrische form wieder von seiner Hochtemperaturkonfiguration in seine Tieftemperaturkonfiguration, so dass das Schaltwerk erneut in seine Schließstellung gebracht wird, so dass dann wieder Strom durch den Schalter fließen kann.

Typischerweise sind derartige temperaturabhängige Bimetallelemente derart ausgelegt, dass deren oben genannte Rücksprungtemperatur kleiner als deren Ansprechtemperatur ist. Grundsätzlich kann das temperaturabhängige Schaltverhalten aber auch so ausgelegt sein, dass dessen Rücksprungtemperatur im gleichen Temperaturbereich oder sogar bei exakt gleicher Temperatur wie dessen Ansprechtemperatur angesiedelt ist.

Neben dem temperaturabhängigen Bimetallelement wird in Schaltwerken solcher temperaturabhängiger Schalter häufig auch ein zusätzliches Federelement eingesetzt, welches in der Schließstellung den mechanischen Schließdruck des Schaltwerks erzeugt oder zumindest miterzeugt. Bei dem Federelement handelt es sich um ein temperaturunabhängiges Federelement, welches vorzugsweise aus Metall ist. Dieses Federelement wirkt insbesondere in der Schließstellung des Schaltwerks entlastend für das Bimetallelement, da letzteres in der Schließstellung des Schaltwerks dann eine geringere oder gar keine Kraft zur Erzeugung des mechanischen Schließdrucks aufbringen muss.

Bei dem in Fig. 5 und 6 gezeigten Schalter und dem aus der DE 197 08 436 A1 bekannten Schalter weist das Schaltwerk ferner ein Stromübertragungsglied auf, das als eine Art Kontaktbrücke fungiert, welche in der Schließstellung unmittelbar an beiden Kontakten des Schalters anliegt, um die elektrisch leitende Verbindung zwischen diesen herzustellen. Dies hat insbesondere den Vorteil, dass das Stromübertragungsglied als einziges Bauteil des Schaltwerks in der Schließstellung stromdurchflossen ist. Sowohl das Bimetallelement als auch das Federelement können stromlos sein.

Dies wirkt sich vorteilhaft auf die Lebensdauer des Bimetallelements und des Federelements aus und ermöglicht darüber hinaus den Einsatz solcher Schalter bei elektrischen Geräten, die mit hohen Stromstärken betrieben werden.

Der in Fig. 5 und 6 gezeigte Schalter 100 weist ein Gehäuse 110 mit einem becherartigen Unterteil 112 auf, in das ein temperaturabhängiges Schaltwerk 114 eingelegt ist. Das Unterteil 112 wird durch ein Oberteil 116 verschlossen, das durch den hochgezogenen Rand des Unterteils 112 an diesem gehalten wird. Das Unterteil 112 kann aus Metall oder Isolierstoff gefertigt sein, während das Oberteil 116 in jedem Falls aus Isolierstoff gefertigt ist.

In dem Oberteil 116 sitzen zwei Niete 118, 120, deren innere Köpfe als stationäre Kontakte für das Schaltwerk 114 dienen. Die außenliegenden Köpfe der beiden Nieten 118, 120 dienen als Außenanschlüsse des Schalters 100, an denen bspw. Anschlusslitzen, Anschlussbleche oder sonstige Anschlussleitungen zum elektrischen Anschluss des Schalters 100 angeordnet werden können.

Das Schaltwerk 114 weist ein als Kontaktbrücke dienendes kreisringförmiges Stromübertragungsglied 122 auf. Dieses Stromübertragungsglied 122 liegt in der in Fig. 5 gezeigten Schließstellung des Schalters 100 an den beiden stationären Kontakten 118, 120 an, wodurch die elektrisch leitende Verbindung zwischen diesen beiden stationären Kontakten 118, 120 hergestellt ist. In der in Fig. 6 gezeigten Öffnungsstellung des Schalters 100 ist das Stromübertragungsglied 122 hingegen von den beiden stationären Kontakten 118, 120 abgehoben, so dass die elektrisch leitende Verbindung zwischen diesen beiden Kontakten 118, 120 getrennt ist.

Das temperaturabhängige Schaltverhalten des Schalters 100 wird im Wesentlichen durch ein scheibenförmig ausgestaltetes Bimetallelement 124 bewirkt, welches über einen Trägerkörper 126 mit dem Stromübertragungsglied 122 gekoppelt ist. Der Trägerkörper 126 wird von einem im Unterteil 112 des Schalters 100 angeordneten Federelement 128 getragen und nach oben in Richtung des Oberteils 116 gedrückt. Das Federelement 128 bewirkt in der in Fig. 5 gezeigten Schließstellung des Schalters 100 somit den Schließdruck, mit dem das Stromübertragungsglied 122 gegen die beiden stationären Kontakte 118, 120 gedrückt wird. In dieser Schließstellung des Schalters 100 ist das Bimetallelement 124 im Wesentlichen kräftefrei in dem Trägerkörper 126 gelagert.

Bei Erreichen der Ansprechtemperatur schnappt das Bimetallelement 124 aus seiner in Fig. 5 gezeigten Tieftemperaturkonfiguration in seine in Fig. 6 gezeigte Hochtemperaturkonfiguration um und öffnet dabei den Schalter bzw. trennt die elektrisch leitende Verbindung zwischen den beiden stationären Kontakten 118, 120.

Genauer gesagt, stützt sich das Bimetallelement 124 mit seinem äußeren Rand an dem federgelagerten Trägerkörper 126 ab und kommt mit seinem Zentrum an einem zentral an dem Oberteil 116 ausgebildeten und von diesem in den Innenraum des Schalters 100 hineinragenden Fortsatz, der als eine Art Stößel 130 wirkt, in Kontakt. Dadurch drückt das Bimetallelement 124 den Trägerkörper 126 mitsamt dem darin eingespannten Stromübertragungsglied 122 entgegen der Kraft des Federelements 128 nach unten, wodurch das Stromübertragungsglied 122 von den beiden stationären Kontakten 118, 120 abgehoben wird.

Es hat sich jedoch gezeigt, dass eine derartige Aufbauweise des Schaltwerks 114 diverse Nachteile mit sich bringt. Zum einen muss das Bimetallelement 124 in der Öffnungsstellung (Fig. 6) dauerhaft eine vergleichsweise hohe Kraft aufbringen, die die Kraft des Federelements 128 übersteigt, um den Schalter 100 offen zu halten. Dies kann insbesondere bei einer Alterung des Bimetallelements 124 und einem damit verbundenen Nachlassen der von diesem aufgebrachten Kraft zu Sicherheitsrisiken führen. Ferner führt auch die Ausgestaltung des Stößels 130 an der Unterseite des Oberteils 116 zu diversen Nachteilen. Zum einen muss dadurch zwingend notwendigerweise im Stromübertragungsglied 122 ein mittiges Loch vorgesehen sein, durch das der Stößel 130 hindurchragt. Dies führt verständlicherweise zu einer Materialschwächung des Stromübertragungsgliedes 122, damit auch zu einer geringeren Masse, was letztendlich auch in einer geringeren Stromleitfähigkeit des Stromübertragungsgliedes 122 resultiert. Zum anderen kann ein hartes Anschlagen des Bimetallelements 124 an dem Stößel 130 zu Beschädigungen des Bimetallelements 124 führen. Ferner ist auch die Herstellung des Oberteils 116 mit einem solchen Stößel 130 im Vergleich zu herkömmlichen, rein plattenförmigen Oberteilen vergleichsweise aufwändig.

Es ist daher eine Aufgabe der vorliegenden Erfindung einen temperaturabhängigen Schalter bereitzustellen, mit dem die oben genannten Nachteile überwunden werden können. Dabei ist es insbesondere eine Aufgabe, eine Leistungssteigerung durch Erhöhung der Schaltsicherheit sowie Erhöhung der Stromleitfähigkeit zu bewirken und den konstruktiven Aufbau des Schalters zu verbessern.

Diese Aufgabe wird erfindungsgemäß durch einen temperaturabhängigen Schalter gemäß Anspruch 1 gelöst. Der erfindungsgemäße temperaturabhängige Schalter weist ein temperaturabhängiges Schaltwerk und ein das Schaltwerk aufnehmendes Gehäuse auf, an dem ein erster stationärer Kontakt und ein zweiter stationärer Kontakt angeordnet sind. Das temperaturabhängige Schaltwerk ist dazu eingerichtet, den Schalter temperaturabhängig zwischen einer Schließstellung, in der das Schaltwerk eine elektrisch leitende Verbindung zwischen dem ersten und dem zweiten stationären Kontakt herstellt, und einer Öffnungsstellung, in der das Schaltwerk die elektrisch leitende Verbindung trennt, zu schalten. Das Schaltwerk weist einen in dem Gehäuse beweglichen Trägerkörper, ein dem Trägerkörper tragendes Federelement, ein in dem Trägerkörper angeordnetes Bimetallelement sowie ein Stromübertragungsglied auf. Das Stromübertragungsglied ist an dem Bimetallelement durch ein separat zu dem Trägerkörper ausgestaltetes Verbindungselement verliersicher gehalten. Dieses Stromübertragungsglied wird in der Schließstellung gegen den ersten und den zweiten stationären Kontakt gedrückt, um die elektrisch leitende Verbindung herzustellen, und wird in der Öffnungsstellung von dem ersten und dem zweiten stationären Kontakt abgehoben, um die elektrisch leitende Verbindung zu trennen.

Der erfindungsgemäße Schalter besitzt also, ähnlich wie der in Fig. 5 und 6 gezeigte Schalter, einen in dem Gehäuse beweglichen, durch das Federelement federgelagerten Trägerkörper, in dem das Bimetallelement angeordnet ist. Anders als bei dem in Fig. 5 und 6 gezeigten Schalter, ist das Bimetallelement erfindungsgemäß jedoch nicht über den Trägerkörper, sondern über ein separat zu diesem ausgestaltetes Verbindungselement verliersicher mit dem Stromübertragungsglied verbunden.

Dies hat insbesondere folgende Vorteile: Ein am Oberteil des Schaltergehäuses nach innen hin hineinragender Stößel ist nicht erforderlich. Dementsprechend muss das Stromübertragungsglied auch nicht durch ein vergleichsweise großes Loch geschwächt werden. Das Stromübertragungsglied kann somit mit vergleichsweise großer Masse ausgestaltet sein. Dies wiederum ermöglicht eine größere Stromleitfähigkeit. Das Bimetallelement wird nicht mehr allzu stark in Anspruch genommen, da es beim Öffnen des Schalters nicht an einem Stößel oder sonstigen Gegenstand anschlägt. Zudem lässt sich mit der erfindungsgemäßen Aufbauweise des Schaltwerks eine Entlastung des Bimetallelements in der Öffnungsstellung des Schalters erreichen, da das Bimetallelement in der Öffnungsstellung nicht dauerhaft gegen das den Trägerkörper tragende Federelement drücken muss. Hierdurch wiederum ist die Schaltsicherheit erhöht. Der Aufbau des Gehäuses, insbesondere des Oberteils des Gehäuses, ist im Vergleich zu dem in Fig. 5 und 6 gezeigten Schalter aufgrund des Wegfalls des Stößels ebenfalls vereinfacht.

Die oben genannte Aufgabe ist somit vollständig gelöst,

Gemäß einer Ausgestaltung ist das Federelement dazu eingerichtet, in der Schließstellung und in der Öffnungsstellung auf den Trägerkörper jeweils eine in einer ersten Richtung wirkende Kraft auszuüben, und das Bimetallelement ist dazu eingerichtet, in der Schließstellung auf das Stromübertragungsglied eine in der ersten Richtung wirkende Kraft auszuüben, um das Stromübertragungsglied gegen den ersten und den zweiten stationären Kontakt zu drücken, und in der Öffnungsstellung auf das Stromübertragungsglied eine in einer der ersten Richtung entgegengesetzten zweiten Richtung wirkende Kraft auszuüben, um das Stromübertragungsglied von dem ersten und dem zweiten stationären Kontakt abzuheben.

Das Federelement und das Bimetallelement üben in der Schließstellung des Schalters also Kräfte in der gleichen Richtung (vorliegend "erste Richtung" genannt) aus. Das Federelement drückt den Trägerkörper, und damit auch das darin angeordnete Bimetallelement, in der ersten Richtung auf die beiden stationären Kontakte zu. Das Bimetallelement drückt seinerseits das Stromübertragungsglied in der ersten Richtung auf die beiden stationären Kontakte zu. Somit bewirken das Federelement und das Bimetallelement in der Schließstellung des Schalters gemeinsam den Schließdruck.

In der Öffnungsstellung wirkt die von dem Bimetallelement auf das Stromübertragungsglied ausgeübte Kraft hingegen in entgegengesetzter Richtung zu der von dem Federelement auf den Trägerkörper ausgeübten Kraft. Das Federelement drückt den Trägerkörper auch in der Schließstellung weiterhin in der ersten Richtung auf die beiden stationären Kontakte zu, während das Bimetallelement das Stromübertragungsglied von den beiden stationären Kontakten wegdrückt bzw. abhebt.

Mit anderen Worten ändert das Bimetallelement beim Schalten zwischen der Schließstellung und der Öffnungsstellung die Richtung der Kraft, welches das Bimetallelement auf das Stromübertragungsglied ausübt. Das Federelement übt hingegen sowohl in der Schließstellung als auch in der Öffnungsstellung auf den Trägerkörper eine Kraft in der gleichen Richtung (erste Richtung) aus.

Gemäß einer weiteren Ausgestaltung ist der Trägerkörper ringförmig oder topfförmig ausgestaltet. Vorzugsweise ist der Trägerkörper rotationssymmetrisch ausgestaltet und hat zumindest an seiner den beiden stationären Kontakten zugewandten Oberseite eine zentrale Öffnung, in der das Bimetallelement, das Stromübertragungsglied und das diese beiden verbindende Verbindungselement angeordnet sind. Diese Öffnung ist im Falle der ringförmigen Ausgestaltung des Trägerkörpers als Durchgangsöffnung ausgestaltet.

Es sei darauf hingewiesen, dass "ringförmig" vorliegend keineswegs notwendigerweise kreisringförmig impliziert. Stattdessen ist damit jede Art von Rotationskörper gemeint, dessen Querschnitt beliebig geformt sein kann.

Ein solcher ring- oder topfförmiger Trägerkörper lässt sich äußerst platzsparend im Inneren des Schaltergehäuses anordnen, ohne dass dadurch die Gesamtabmaße des Schalters vergrößert werden müssen. Der ring- bzw. topfförmige Trägerkörper erhöht darüber hinaus die mechanische und elektrische Abschirmung der übrigen Schaltwerksbauteile.

Der Trägerkörper ist vorzugsweise aus einem elektrisch isolierenden Material ausgestaltet.

Dies hat den Vorteil, dass das Bimetallelement somit elektrisch isoliert ist von dem Federelement. Dadurch ist in der Schließstellung des Schalters weder das Bimetallelement noch das Federelement stromdurchflossen. Im Übrigen lässt sich der Trägerkörper dadurch mit vergleichsweise geringer Masse ausbilden, was sich wiederum positiv auf die Lebensdauer des den Trägerkörper tragenden Federelements auswirkt.

Ist andererseits eine höhere Steifigkeit und Masse des Trägerkörpers gewünscht, so lässt sich diese grundsätzlich auch aus einem elektrisch leitfähigen Material, bspw. aus Metall herstellen.

Es ist ferner bevorzugt, dass der Trägerkörper einen umlaufenden Rand des Bimetallelements zumindest teilweise umgibt. Besonders bevorzugt umgibt der Trägerkörper den umlaufenden Rand des Bimetallelements vollständig.

Der Trägerkörper bietet somit einen zusätzlichen Schutz für das Bimetallelement innerhalb des Schaltergehäuses.

Es ist ferner bevorzugt, dass der Trägerkörper auch einen umlaufenden Rand des Stromübertragungsglieds zumindest teilweise umgibt, ohne das Stromübertragungsglied bzw. dessen umlaufenden Rand jedoch zu berühren.

Anders als bei dem in Fig. 5 und 6 gezeigten Schalter ist das Stromübertragungsglied also nicht in dem Trägerkörper eingespannt, bzw. fest mit diesem verbunden. Stattdessen ist der umlaufende Rand des Stromübertragungsglieds beabstandet von dem Trägerkörper. Dementsprechend kann sich das Stromübertragungsglied auch relativ zu dem Trägerkörper bewegen, wodurch dessen Bewegungsfreiheit erhöht wird.

So ist es bspw. bevorzugt, dass sich das Stromübertragungsglied relativ zu dem Trägerkörper bewegt, wenn das temperaturabhängige Schaltwerk den Schalter zwischen der Schließstellung und der Öffnungsstellung schaltet. Dabei ist es insbesondere bevorzugt, dass sich das Stromübertragungsglied und der Trägerkörper beim Schalten von der Schließstellung in die Öffnungsstellung bzw. von der Öffnungsstellung in die Schließstellung in zueinander entgegengesetzten Richtungen bewegen. Dies führt zu einer vorteilhaften Kinematik beim Umschalten zwischen der Schließstellung und der Öffnungsstellung bzw. zwischen der Öffnungsstellung und der Schließstellung.

Gemäß einer weiteren Ausgestaltung drückt das Federelement den Trägerkörper in der Öffnungsstellung gegen eine Innenseite des Gehäuses. In der Öffnungsstellung liegt der Trägerkörper mit einer seiner Seiten, die der Seite des Trägerkörpers gegenüberliegt, an der das Federelement an dem Trägerkörper angreift, an der Innenseite des Gehäuses an.

Der Trägerkörper stützt sich also an der Innenseite des Gehäuses ab. Hierdurch wird der Federweg des Federelements begrenzt. Zudem hat dies den Vorteil, dass die von dem Federelement ausgeübte Kraft in der Öffnungsstellung des Schaltwerks in das Gehäuse abgeleitet wird, das Bimetallelement muss in der Öffnungsstellung anders als bei dem in Fig. 5 und 6 gezeigten Schalter somit nicht gegen die Kraft des Federelements arbeiten, um das Stromübertragungsglied von den beiden stationären Kontakten abzuheben. Dies wirkt sich sehr positiv auf die Schaltsicherheit des erfindungsgemäßen Schalters aus.

In der Schließstellung ist der Trägerkörper hingegen vorzugsweise von der Innenseite des Gehäuses beabstandet.

Dies hat den Vorteil, dass die von dem Federelement auf dem Trägerkörper ausgeübte Kraft den Schließdruck zusammen mit der von dem Bimetallelement ausgeübten Kraft bewirkt. Das Federelement und das Bimetallelement sind in der Schließstellung mechanisch in Reihe geschaltet.

Gemäß einer weiteren Ausgestaltung ist das Bimetallelement als Bimetall-Scheibe ausgestaltet, die sich in der Schließstellung mit ihrem umlaufenden Rand an einem ersten Abschnitt des Trägerkörpers abstützt, um das Stromübertragungsglied gegen den ersten und den zweiten stationären Kontakt zu drücken, und die sich in der Öffnungsstellung mit ihrem umlaufenden Rand an einem zweiten Abschnitt des Trägerkörpers, der von dem ersten Abschnitt beabstandet ist, abstützt, um das Stromübertragungsglied von dem ersten und dem zweiten stationären Kontakt abzuheben.

Das Bimetallelement stützt sich also sowohl in der Schließstellung als auch in der Öffnungsstellung des Schaltwerks mit seinem umlaufenden Rand an dem Trägerkörper ab. Das Bimetallelement kann bspw. kreisscheibenförmig ausgestaltet sein. Die Abstützung an dem Trägerkörper in der Schließstellung wie auch in der Öffnungsstellung sorgt wiederum für eine vorteilhafte Kinematik des Schaltwerks beim Umschalten zwischen den genannten Schaltwerks-Stellungen.

Vorzugsweise sind der erste und der zweite Abschnitt, an dem sich die Bimetall-Scheibe mit ihrem umlaufenden Rand jeweils abstützt, einander gegenüberliegend und auf gegenüberliegenden Seiten der Bimetall-Scheibe angeordnet.

Die Bimetall-Scheibe kann damit in herkömmlicher Weise ausgestaltet sein, und zwar derart, dass diese von einer konvexen oder konkaven Tieftemperaturkonfiguration in eine entsprechend umgekehrt konkave bzw. konvexe Hochtemperaturkonfiguration bei Erreichen ihrer Ansprechtemperatur umschnappt.

Der zweite Abschnitt, an dem sich die Bimetall-Scheibe in der Öffnungsstellung des Schaltwerks abstützt, kann bspw. durch einen radial nach innen hervorstehenden Teil des Trägerkörpers ausgestaltet sein, der den Innendurchmesser des Trägerkörpers abschnittsweise verringert. Dieser Teil des Trägerkörpers kann bspw. durch eine Körnung, eine Sicke oder eine radial nach innen vorstehende Nase ausgebildet sein.

Gemäß einer weiteren Ausgestaltung ist der Trägerkörper mehrteilig ausgestaltet und weist einen ersten Trägerteilkörper und einen lose an dem ersten Trägerteilkörper aufliegenden zweiten Trägerteilkörper auf, wobei der erste Abschnitt an dem ersten Trägerteilkörper angeordnet ist und der zweite Abschnitt an dem zweiten Trägerteilkörper angerordnet ist.

Diese Ausgestaltung hat den Vorteil, dass sich die beiden Abschnitte, an denen sich die Bimetall-Scheibe mit ihrem äußeren umlaufenden Rand abstützt, einfacher herstellbar sind. Damit ist auch der Trägerkörper als solches einfacher herstellbar. Beide Trägerteilkörper sind vorzugsweise ringförmig ausgestaltet. Die beiden Trägerteilkörper sind weiterhin vorzugsweise ineinander steckbar.

Die zweiteilige Ausbildung des Trägerkörpers hat zudem kinematische Vorteile, da in der Öffnungsstellung das Federelement an dem ersten Trägerteilkörper angreift, während die Bimetall-Scheibe an dem zweiten Trägerteilkörper angreift.

Gemäß einer weiteren Ausgestaltung weist das Verbindungselement, mit Hilfe dessen das Bimetallelement an dem Stromübertragungsglied gefestigt ist, einen Niet auf. Dieser Niet ist vorzugsweise durch eine mittig bzw. zentral in dem Bimetallelement und dem Stromübertragungsglied angeordnete Öffnung hindurchgeführt. Der Niet sorgt für eine unverlierbare Verbindung zwischen dem Stromübertragungsglied und dem Bimetallelement, wobei das Bimetallelement verliersicher, aber mit Spiel an dem Niet gehalten ist. Dies garantiert eine ausreichende Beweglichkeit des Bimetallelements, welche insbesondere beim Umschalten zwischen der Schließstellung und der Öffnungsstellung des Schaltwerks erforderlich ist.

Gemäß einer weiteren Ausgestaltung weist das Gehäuse ein Unterteil und ein an dem Unterteil gehaltenes Oberteil auf, wobei der erste und der zweite stationäre Kontakt an dem Oberteil angeordnet sind und das Federelement zwischen dem Unterteil und dem Trägerkörper geklemmt angeordnet ist.

Es versteht sich, dass mit der Formulierung, dass das Oberteil an dem Unterteil gehalten ist, sowohl ein aktives als auch ein passives Halten gemeint ist. Mit anderen Worten kann damit sowohl gemeint sein, dass das Oberteil von dem Unterteil gehalten wird als auch, dass das Unterteil von dem Oberteil gehalten wird. Wichtig ist lediglich, dass die beiden Teile des Gehäuses aneinander gehalten sind.

Vorzugsweise ist sowohl das Unterteil als auch das Oberteil aus elektrisch isolierendem Material. Beispielsweise können das das Unterteil und das Oberteil aus Kunststoff sein. Besonders bevorzugt ist jedoch das Unterteil und/oder das Oberteil aus Keramik ausgestaltet.

Es ist insbesondere von Vorteil, wenn das Oberteil, an dem die beiden stationären Kontakte angeordnet sind, aus Keramik ausgestaltet ist. Keramik hat gegenüber Kunststoff nämlich den Vorteil eines wesentlich höheren Schmelzpunktes. Damit ist die Ausgasgefahr, die im schlimmsten Fall durch eine Lichtbogenentzündung zu einem Explodieren des Schalters führen kann, im Vergleich zu einem Kunststoffdeckel deutlich minimiert. Zudem kommt es im Bereich der beiden stationären Kontakte bei einem Oberteil aus Keramik zu einer verbesserten Abdichtung. Bei Oberteilen aus Kunststoff kann es hingegen durchaus vorkommen, dass Lötmittel durch Kapillarwirkung begünstigt in das Schalterinnere fließt, wenn die Außenanschlüsse an die an dem Oberteil angeordneten stationären Kontakte angebracht bzw. angelötet werden.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmend der vorliegenden Erfindung zu verlassen.

Ausführungsbeispiele der vorliegenden Erfindung sind in den Zeichnungen dargestellt und werden in der nachfolgenden Beschreibung näher erläutert. Es zeigen:
- Fig. 1: eine schematische Schnittansicht eines ersten Ausführungsbeispiels des erfindungsgemäßen Schalters, wobei sich das temperaturabhängige Schaltwerk des Schalters in seiner Schließstellung befindet;
- Fig. 2: eine schematische Schnittansicht des in Fig. 1 gezeigten Ausführungsbeispiels des erfindungsgemäßen Schalters, wobei sich das temperaturabhängige Schaltwerk des Schalters in seiner Öffnungsstellung befindet;
- Fig. 3: eine schematische Schnittansicht eines zweiten Ausführungsbeispiels des erfindungsgemäßen Schalters, wobei sich das temperaturabhängige Schaltwerk des Schalters in seiner Schließstellung befindet;
- Fig. 4: eine schematische Schnittansicht des in Fig. 3 gezeigten Ausführungsbeispiels des erfindungsgemäßen Schalters, wobei sich das temperaturabhängige Schaltwerk des Schalters in seiner Öffnungsstellung befindet;
- Fig. 5: eine schematische Schnittansicht eines Schalters, der einen Ausgangspunkt für die vorliegende Erfindung bildet, wobei sich das temperaturabhängige Schaltwerk des Schalters in seiner Schließstellung befindet; und
- Fig. 6: eine schematische Schnittansicht des in Fig. 5 gezeigten Schalters, wobei sich das temperaturabhängige Schaltwerk des Schalters in seiner Öffnungsstellung befindet.

Fig. 1-4 zeigen zwei Ausführungsbeispiele des erfindungsgemäßen temperaturabhängigen Schalters, wobei Fig. 1 und 3 jeweils die Schließstellung des Schalters zeigen und Fig. 2 und 4 jeweils die Öffnungsstellung des Schalters zeigen. Der Schalter ist darin jeweils in seiner Gesamtheit mit der Bezugsziffer 10 gekennzeichnet.

Der Schalter 10 weist ein Gehäuse 12 auf, in dem ein temperaturabhängiges Schaltwerk 14 angeordnet ist.

Das Gehäuse 12 umfasst ein im Wesentlichen topfförmiges Unterteil 16, in das das Schaltwerk 14 eingesetzt ist. Das Unterteil 16 wird durch ein Oberteil 18 verschlossen, das durch den hochgezogenen Rand 20 des Unterteils 16 an diesem gehalten wird.

Während das Unterteil 16 aus einem beliebigen Material sein kann, ist das Oberteil 18 aus Isolierstoff gefertigt. Bevorzugt ist das Oberteil 18 aus Keramik, um eine möglichst große Wärmebeständigkeit aufzuweisen und eine im Vergleich zu Kunststoff niedrigere Ausgasgefahr darzustellen.

In dem Oberteil 18 sind zwei Niete 22, 24 angeordnet, deren innere Köpfe als stationäre Kontakte 26, 28 für das Schaltwerk 14 dienen. Die Niete 22, 24 fungieren als Durchstoßkontakte, die das Oberteil 18 durchdringen und auf deren Oberseiten die elektrischen Außenanschlüsse 30, 32 angeschlossen werden können. Beispielsweise werden die Außenanschlüsse 30, 32 in Form von Litzen, Anschlussblechen oder sonstigen elektrischen Anschlussleitungen an die nach oben aus dem Oberteil 18 hervorstehenden Abschnitte der Niete 22, 24 angelötet.

Den beiden stationären Kontakten 26, 28 ist ein Stromübertragungsglied 34, das als kreisscheibenförmige Kontaktbrücke ausgestaltet ist, zugeordnet. Das Stromübertragungsglied 34 ist mit Hilfe eines Verbindungselements 36 verliersicher mit einem ebenfalls kreisscheibenförmig ausgestalteten Bimetallelement 38 gekoppelt. Das Verbindungselement 36 ist als Niet ausgestaltet, der durch ein zentral in dem Stromübertragungsglied 34 vorgesehenes Loch hindurchgeführt ist und vorzugsweise fest mit dem Stromübertragungsglied 34 verbunden ist.

Das Bimetallelement 38 ist verliersicher, aber mit Spiel an dem Niet 36 gehalten. Der Niet 36 ist durch ein zentral in dem Bimetallelement 38 vorgesehenes Loch hindurchgeführt, wobei das Bimetallelement 38 mit seinem inneren Rand 40 zwischen dem Stromübertragungsglied 34 und einer an der Unterseite des Niets 36 gebildeten Auflageschulter 42 vergrößerten Durchmessers verliersicher, aber mit Spiel gehalten ist.

Neben dem Stromübertragungsglied 34, dem Verbindungselement 36 und dem Bimetallelement 38 weist das Schaltwerk 14 ferner einen Trägerkörper 44 und ein dem Trägerkörper 44 tragendes Federelement 46 auf. Der Trägerkörper 44 dient insbesondere als Träger für den das Stromübertragungsglied 34, das Verbindungselement 36 und das Bimetallelement 38 umfassenden Teil des Schaltwerks 14. Der Trägerkörper 44 kann entweder lösbar auf dem Federelement 46 auffliegen oder an dem Federelement 46 stoffschlüssig befestigt sein.

Der Trägerkörper 44 ist als ein im Wesentlichen ringförmiger Rotationskörper ausgestaltet, der den umlaufenden, äußeren Rand 48 des Bimetallelements 38 umgibt. Die Umfangsseite 50 des Trägerkörpers 44 kann an der Innenumfangsseite 52 anliegen und an dieser gleitend geführt sein. Je nach Ausführungsform ist es jedoch auch möglich, dass die Umfangsseite 50 des Trägerkörpers 44 beabstandet von der Innenumfangsseite 52 angeordnet ist, so dass der Trägerkörper 44 dann dementsprechend keinen Kontakt zu dem Unterteil 16 des Gehäuses 12 hat.

Anders als das Bimetallelement 38 hat das Stromübertragungsglied 34 keinen direkten Kontakt zu dem Trägerkörper 44. Der umlaufende Rand 54 des Stromübertragungsgliedes 34 ist von der Innenwand des Trägerkörpers 44 beabstandet. Dementsprechend ist das Stromübertragungsglied 34 relativ zu dem Trägerkörper 44 kollisionsfrei beweglich.

Der Trägerkörper 44 ist innerhalb des Gehäuses 12 beweglich gelagert. Der in Fig. 1 gezeigten Schließstellung des Schaltwerks 14 drückt das Federelement 46 nach oben in Richtung einer Innenseite 56 des Oberteils 18 des Gehäuses 12. Wie aus Fig. 1 ersichtlich ist, ist der Trägerkörper 44 in der Schließstellung des Schaltwerks 14 jedoch von dieser Innenseite 56 des Gehäuseoberteils 18 beabstandet. Gleichzeitig stützt sich das Bimetallelement 38 mit seinem umlaufenden Rand 48 an dem Trägerkörper 44 ab und drückt mit seinem inneren Rand 40 das Stromübertragungsglied 34 nach oben gegen die beiden stationären Kontakte 26, 28. Genauer gesagt, stützt sich das Bimetallelement 38 mit seinem umlaufenden Rand 48 an einem ersten Abschnitt 60 des Trägerkörpers 44 ab.

In der Schließstellung des Schaltwerks 14 üben somit das Federelement 46 und das Bimetallelement 38 gemeinsam den Kontaktdruck aus, mit dem das Stromübertragungsglied 34 gegen die beiden stationären Kontakte 26, 28 gedrückt wird. Das Federelement 46 und das Bimetallelement 38 sind in der in Fig. 1 gezeigten Schließstellung mechanisch in Reihe geschaltet. Die von dem Federelement 46 auf den Trägerkörper 44 ausgeübte Kraft wirkt in der gleichen Richtung 58 (nach oben) wie die von dem Bimetallelement 38 auf das Stromübertragungsglied 34 ausgeübte Kraft. Diese mit einem Pfeil 58 angedeutete Richtung wird vorliegend als "erste Richtung" bezeichnet.

Erhöht sich nun ausgehend von der in Fig. 1 gezeigten Situation, in der sich das Schaltwerk 14 in seiner Schließstellung befindet und die elektrisch leitende Verbindung zwischen den beiden Kontakten 26, 28 über das Stromübertragungsglied 34 herstellt, über die Ansprechtemperatur des Bimetallelements 38 hinaus, so schnappt das Bimetallelement 38 von seiner in Fig. 1 gezeigten, konvexen Hochtemperaturkonfiguration in seine in Fig. 2 gezeigte, konkave Tieftemperaturkonfiguration um. Dabei drückt das Bimetallelement 38 das als Niet ausgestaltete Verbindungselement 36 und das damit fest verbundene Stromübertragungsglied 34 in Richtung des Pfeils 62 nach unten, wodurch das Stromübertragungsglied 34 von den Kontakten 26, 28 abgehoben wird und die elektrisch leitende Verbindung zwischen den beiden Kontakten 26, 28 unterbrochen wird.

Das Bimetallelement 38 übt dabei also eine Kraft auf das Verbindungselement 36 und das Stromübertragungsglied 34 aus, die in einer der ersten Richtung 58 entgegengesetzten zweiten Richtung 62 wirkt. Mit seinem umlaufenden äußeren Rand 48 stützt sich das Bimetallelement 38 hierzu an einem zweiten Abschnitt 64 des Trägerkörpers 44 ab. Dieser zweite Abschnitt 64 ist im Vergleich zu dem ersten Abschnitt 60 auf einer gegenüberliegenden Seite des Bimetallelements 38 angeordnet. Der zweite Abschnitt 64 ist in dem in Fig. 1 und 2 gezeigten Ausführungsbeispiel durch eine Sicke bzw. eine radial nach innen vorstehende, umlaufende Nase ausgebildet, die eine Querschnittsverengung des Innendurchmessers des Trägerkörpers 44 bewirkt und in der Öffnungsstellung des Schaltwerks 14 als Gegenhalter für das Bimetallelement 38 dient.

In der in Fig. 2 gezeigten Öffnungsstellung des Schaltwerks 14 übt das Bimetallelement 38 auf das Verbindungselement 36 und damit auch indirekt auf das Stromübertragungsglied 34 eine Kraft in der zweiten Richtung 62 aus, während das Federelement 46 auf den Trägerkörper 44 nach wie vor eine Kraft ausübt, die in der entgegengesetzten ersten Richtung 58 wirkt. Dadurch bedingt wird das Stromübertragungsglied 34 zwar von den Kontakten 26, 28 bedingt durch die Hochtemperaturkonfiguration des Bimetallelements 38 nach unten gezogen, der Trägerkörper 44 jedoch nach oben gedrückt, bis er mit seiner Oberseite an der Innenseite bzw. Unterseite 56 des Gehäuseoberteils 18 anliegt. Somit ist der Trägerkörper 44 in der in Fig. 2 gezeigten Öffnungsstellung des Schaltwerks 14 zwischen dem Federelement 46 und dem Oberteil 18 des Gehäuses 12 geklemmt angeordnet. Die von dem Federelement 46 auf den Trägerkörper 44 ausgeübte Kraft reduziert somit nicht die Kraft, die das Bimetallelement 38 auf das Verbindungselement 36 ausübt.

Der Trägerkörper 44 bewegt sich also bei dem Schaltvorgang, bei dem das Schaltwerk 14 temperaturbedingt von der in Fig. 1 gezeigten Schließstellung in die in Fig. 2 gezeigte Öffnungsstellung gebracht wird, entlang der ersten Richtung 58 nach oben, während sich das Stromübertragungsglied 34 gleichzeitig in der entgegengesetzten Richtung 62 nach unten bewegt. Das Schalten von der Schließstellung in die Öffnungsstellung führt also zu einer Teilentlastung bzw. Ausdehnung des Federelements 46.

Fig. 3 und 4 zeigen ein zweites Ausführungsbeispiel des erfindungsgemäßen Schalters 10, welches sich im Wesentlichen durch die Ausgestaltung des Trägerkörpers 44 unterscheidet. Die übrigen Bauteile des Schaltergehäuses 12 und des Schaltwerks 14 unterscheiden sich nicht von dem in Fig. 1 und 2 gezeigten ersten Ausführungsbeispiel und werden daher nicht erneut erläutert.

Fig. 3 zeigt die Schließstellung des Schalters 10. Fig. 4 zeigt die Öffnungsstellung des Schalters 10.

Der Trägerkörper 44 ist bei dem in Fig. 3 und 4 gezeigten zweiten Ausführungsbeispiel des Schalters 10 zweiteilig ausgestaltet. Der Trägerkörper 44 weist einen ersten Trägerteilkörper 66 und einen zweiten Trägerteilkörper 68 auf. Beide Trägerteilkörper 66, 68 sind lose miteinander verbunden.

Beide Trägerteilkörper 66, 68 sind als ringförmige Rotationskörper ausgestaltet. Der zweite Trägerteilkörper 68 ist auf den ersten Trägerteilkörper 66 aufgelegt bzw. auf diesen aufgesteckt. Der erste Trägerteilkörper 66 ist im Querschnitt im Wesentlichen L-förmig ausgestaltet. Der zweite Trägerteilkörper 68 ist im Querschnitt im Wesentlichen umgekehrt L-förmig ausgestaltet.

In der in Fig. 3 gezeigten Schließstellung stützt sich das Bimetallelement 38 mit seinem umlaufenden äußeren Rand 48 an dem an dem ersten Trägerteilkörper 66 ausgebildeten ersten Abschnitt 60 ab. Der zweite Abschnitt 64 des Trägerkörpers 44, an dem sich der umlaufende Rand 48 des Bimetallelements 38 in der in Fig. 4 gezeigten Schließstellung abstützt, ist gemäß dem zweiten Ausführungsbeispiel an dem zweiten Trägerteilkörper 68 angeordnet. Somit stützt sich das Bimetallelement 38 in der in Fig. 3 gezeigten Schließstellung an dem ersten Trägerteilkörper 66 ab und in der in Fig. 4 gezeigten Öffnungsstellung an dem zweiten Trägerteilkörper 68 ab.

Ähnlich wie bei dem Schalter 10 gemäß dem ersten Ausführungsbeispiel ist der Trägerkörper 44 bzw. der zweite Trägerteilkörper 68 in der Schließstellung des Schaltwerks 14 von der Innenseite 56 des Gehäuseoberteils 18 beabstandet und liegt in der Öffnungsstellung des Schaltwerks 14 an dieser Innenseite 56 an. Die zweiteilige Ausgestaltung des Trägerkörpers 44 hat zum einen den Vorteil, dass sich der zweite Abschnitt 64, der in der Öffnungsstellung des Schaltwerks 14 als Gegenhalter für das Bimetallelement 38 dient, leichter herstellen lässt. Zum anderen hat der zweiteilige Aufbau des Trägerkörpers 44 auch kinematische Vorteile, da dann das Bimetallelement 38 und das Federelement 46 in der Öffnungsstellung des Schaltwerks 14 an unterschiedlichen Teilkörpern 66, 68 des Trägerkörpers 44 angreifen.

Es versteht sich, dass diverse weitere Abwandlungen an dem erfindungsgemäßen Schalter 10 vorgenommen werden können, ohne den Rahmen der vorliegenden Erfindung zu verlassen. Beispielsweise kann das Gehäuse 12 anders geformt sein oder mehrteilig aufgebaut sein. Auch das Bimetallelement 38, das Federelement 46, das Verbindungselement 36 und das Stromübertragungsglied 34 können bezüglich ihrer Form und Gestalt anders aufgebaut sein als dies in Fig. 1-4 vorliegend gezeigt ist.

## Patentansprüche

1. Temperaturabhängiger Schalter (10), mit einem temperaturabhängigen Schaltwerk (14) und einem das Schaltwerk (14) aufnehmendem Gehäuse (12), an dem ein erster stationärer Kontakt (26) und ein zweiter stationärer Kontakt (28) angeordnet sind, wobei das temperaturabhängige Schaltwerk (14) dazu eingerichtet ist, den Schalter (10) temperaturabhängig zwischen einer Schließstellung, in der das Schaltwerk (14) eine elektrisch leitende Verbindung zwischen dem ersten und dem zweiten stationären Kontakt (26, 28) herstellt, und einer Öffnungsstellung, in der das Schaltwerk (14) die elektrisch leitende Verbindung trennt, zu schalten, wobei das Schaltwerk (14) ein Federelement (46), ein Bimetallelement (38) und ein Stromübertragungsglied (34), das an dem Bimetallelement (38) durch ein Verbindungselement (36) verliersicher gehalten ist, aufweist, wobei das Stromübertragungsglied (34) in der Schließstellung gegen den ersten und den zweiten stationären Kontakt (26, 28) gedrückt wird, um die elektrisch leitende Verbindung herzustellen, und in der Öffnungsstellung von dem ersten und dem zweiten stationären Kontakt (26, 28) abgehoben wird, um die elektrisch leitende Verbindung zu trennen,
**dadurch gekennzeichnet, dass**:
- das Schaltwerk (14) einen in dem Gehäuse (12) beweglichen Trägerkörper (44) aufweist,
- das Federelement (46) den Trägerkörper trägt,
- das Bimetallelement (38) in dem Trägerkörper (44) angeordnet ist, und
- das Verbindungselement (36) separat zu dem Trägerkörper (44) ausgestaltet ist.

2. Temperaturabhängiger Schalter gemäß Anspruch 1, wobei das Federelement (46) dazu eingerichtet ist, in der Schließstellung und in der Öffnungsstellung auf den Trägerkörper (44) jeweils eine in einer ersten Richtung wirkende Kraft auszuüben, und wobei das Bimetallelement (38) dazu eingerichtet ist, in der Schließstellung auf das Stromübertragungsglied (34) eine in der ersten Richtung wirkende Kraft auszuüben, um das Stromübertragungsglied (34) gegen den ersten und den zweiten stationären Kontakt (26, 28) zu drücken, und in der Öffnungsstellung auf das Stromübertragungsglied (34) eine in einer der ersten Richtung entgegengesetzten zweiten Richtung wirkende Kraft auszuüben, um das Stromübertragungsglied (34) von dem ersten und dem zweiten stationären Kontakt (26, 28) abzuheben.

3. Temperaturabhängiger Schalter gemäß Anspruch 1 oder 2, wobei der Trägerkörper (44) ring- oder topfförmig ausgestaltet ist.

4. Temperaturabhängiger Schalter gemäß einem der Ansprüche 1-3, wobei der Trägerkörper (44) aus einem elektrisch isolierendem Material ist.

5. Temperaturabhängiger Schalter gemäß einem der Ansprüche 1-4, wobei der Trägerkörper (44) einen umlaufenden Rand (48) des Bimetallelements (38) zumindest teilweise umgibt.

6. Temperaturabhängiger Schalter gemäß einem der Ansprüche 1-5, wobei der Trägerkörper (44) einen umlaufenden Rand (54) des Stromübertragungsglieds (34) zumindest teilweise umgibt, ohne diesen zu berühren.

7. Temperaturabhängiger Schalter gemäß einem der Ansprüche 1-6, wobei sich das Stromübertragungsglied (34) relativ zu dem Trägerkörper (44) bewegt, wenn das temperaturabhängige Schaltwerk (14) den Schalter (10) zwischen der Schließstellung und der Öffnungsstellung schaltet.

8. Temperaturabhängiger Schalter gemäß einem der Ansprüche 1-7, wobei das Federelement (46) den Trägerkörper (44) in der Öffnungsstellung gegen eine Innenseite (56) des Gehäuses (12) drückt.

9. Temperaturabhängiger Schalter gemäß Anspruch 8, wobei der Trägerkörper (44) in der Schließstellung von der Innenseite (56) des Gehäuses (12) beabstandet ist.

10. Temperaturabhängiger Schalter gemäß einem der Ansprüche 1-9, wobei das Bimetallelement (38) als Bimetall-Scheibe ausgestaltet ist, die sich in der Schließstellung mit ihrem umlaufenden Rand (48) an einem ersten Abschnitt (60) des Trägerkörpers (44) abstützt, um das Stromübertragungsglied (34) gegen den ersten und den zweiten stationären Kontakt (26, 28) zu drücken, und die sich in der Öffnungsstellung mit ihrem umlaufenden Rand (48) an einem zweiten Abschnitt (64) des Trägerkörpers (44), der von dem ersten Abschnitt (60) beabstandet ist, abstützt, um das Stromübertragungsglied (34) von dem ersten und dem zweiten stationären Kontakt (26, 28) abzuheben.

11. Temperaturabhängiger Schalter gemäß Anspruch 10, wobei der erste und der zweite Abschnitt (60, 64) einander gegenüberliegen und auf gegenüberliegenden Seiten der Bimetall-Scheibe (38) angeordnet sind.

12. Temperaturabhängiger Schalter gemäß Anspruch 10 oder 11, wobei der Trägerkörper (44) mehrteilig ausgestaltet ist und einen ersten Trägerteilkörper (66) und einen lose an dem ersten Trägerteilkörper (66) aufliegenden zweiten Trägerteilkörper (68) aufweist, wobei der erste Abschnitt (60) an dem ersten Trägerteilkörper (66) angeordnet ist und der zweite Abschnitt (64) an dem zweiten Trägerteilkörper (68) angerordnet ist.

13. Temperaturabhängiger Schalter gemäß einem der Ansprüche 1-12, wobei das Verbindungselement (36) einen Niet aufweist.

14. Temperaturabhängiger Schalter gemäß einem der Ansprüche 1-13, wobei das Gehäuse (12) ein Unterteil (16) und ein an dem Unterteil (16) gehaltenes Oberteil (18) aufweist, wobei der erste und der zweite stationäre Kontakt (26, 28) an dem Oberteil (18) angeordnet sind und das Federelement (46) zwischen dem Unterteil (16) und dem Trägerkörper (44) geklemmt angeordnet ist.

15. Temperaturabhängiger Schalter gemäß Anspruch 14, wobei das Unterteil (16) und das Oberteil (18) aus elektrisch isolierendem Material sind.

## Claims

1. A temperature-dependent switch (10), having a temperature-dependent switching mechanism (14) and a housing (12) in which the switching mechanism (14) is arranged and on which a first stationary contact (26) and a second stationary contact (28) are arranged, wherein the temperature-dependent switching mechanism (14) is configured to switch the switch (10) in a temperature-dependent manner between a closed state, in which the switching mechanism (14) establishes an electrically conductive connection between the first and the second stationary contact (26, 28), and an open state, in which the switching mechanism (14) disconnects the electrically conductive connection, wherein the switching mechanism (14) comprises a spring element (46), a bimetallic element (38), and a current transfer member (34) which is held in a captive manner on the bimetallic element (38) by a connecting member (36), wherein the current transfer member (34) is pressed against the first and second stationary contacts (26, 28) in the closed state in order to establish the electrically conductive connection, and is lifted off the first and second stationary contacts (26, 28) in the open state in order to disconnect the electrically conductive connection,
**characterized in that**:
- the switching mechanism (14) comprises a carrier body (44) movable in the housing (12),
- the spring element (46) supports the carrier body,
- the bimetallic element (38) is arranged in the carrier body (44), and
- the connecting element (36) is provided separate to the carrier body (44).

2. The temperature-dependent switch according to claim 1, wherein in the closed state and in the open state the spring element (46) is configured to exert on the carrier body (44) a force acting in a first direction, wherein in the closed state the bimetallic element (38) is configured to exert on the current transfer member (34) a force acting in the first direction in order to press the current transfer member (34) against the first and second stationary contacts (26, 28), and wherein in the open state the bimetallic element (38) is configured to exert on the current transfer member (34) a force acting in a second direction opposite to the first direction in order to lift the current transfer member (34) off the first and second stationary contacts (26, 28).

3. The temperature-dependent switch according to claim 1 or 2, wherein the carrier body (44) is ring-shaped or pot-shaped.

4. The temperature-dependent switch according to any one of claims 1-3, wherein the carrier body (44) is made of an electrically insulating material.

5. The temperature-dependent switch according to any one of claims 1-4, wherein the carrier body (44) at least partially surrounds a circumferential edge (48) of the bimetallic element (38).

6. The temperature-dependent switch according to any one of claims 1-5, wherein the carrier body (44) at least partially surrounds a circumferential edge (54) of the current transfer member (34) without touching it.

7. The temperature-dependent switch according to any one of claims 1-6, wherein the current transfer member (34) moves relative to the carrier body (44) when the temperature-dependent switching mechanism (14) switches the switch (10) between the closed state and the open state.

8. The temperature-dependent switch according to any one of claims 1-7, wherein in the open state the spring element (46) presses the carrier body (44) against an inner side (56) of the housing (12).

9. The temperature-dependent switch according to claim 8, wherein in the closed state the carrier body (44) is spaced from the inner side (56) of the housing (12).

10. The temperature-dependent switch according to any one of claims 1-9, wherein the bimetallic element (38) is configured as a bimetallic disc which, in the closed state, is supported with its circumferential edge (48) against a first section (60) of the carrier body (44) in order to press the current transfer member (34) against the first and second stationary contacts (26, 28), and which, in the open state, is supported with its circumferential edge (48) against a second section (64) of the carrier body (44), which is spaced apart from the first section (60), in order to lift the current transfer member (34) off the first and second stationary contacts (26, 28).

11. The temperature-dependent switch according to claim 10, wherein the first and second sections (60, 64) are opposite to each other and arranged on opposite sides of the bimetallic disc (38).

12. The temperature-dependent switch according to claim 10 or 11, wherein the carrier body (44) composed of several parts and comprises a first carrier part body (66) and a second carrier part body (68) loosely arranged on the first carrier part body (66), wherein the first section (60) is arranged on the first carrier part body (66) and the second section (64) is arranged on the second carrier part body (68).

13. The temperature-dependent switch according to any one of claims 1-12, wherein the connecting element (36) comprises a rivet.

14. The temperature-dependent switch according to any one of claims 1-13, wherein the housing (12) comprises a lower part (16) and an upper part (18) held on the lower part (16), wherein the first and second stationary contacts (26, 28) are arranged on the upper part (18) and the spring element (46) is clamped between the lower part (16) and the carrier body (44).

15. The temperature-dependent switch according to claim 14, wherein the lower part (16) and the upper part (18) are made of electrically insulating material.

## Revendications

1. Commutateur (10) dépendant de la température, comportant un mécanisme de commutation (14) dépendant de la température et un boîtier (12) recevant le mécanisme de commutation (14) et sur lequel sont disposés un premier contact stationnaire (26) et un second contact stationnaire (28), dans lequel le mécanisme de commutation (14) dépendant de la température est conçu pour faire commuter le commutateur (10), en fonction de la température, entre une position de fermeture dans laquelle le mécanisme de commutation (14) établit une connexion électriquement conductrice entre le premier et le second contact stationnaire (26, 28), et une position d'ouverture dans laquelle le mécanisme de commutation (14) sépare la connexion électriquement conductrice, dans lequel le mécanisme de commutation (14) présente un élément élastique (46), un élément bimétallique (38) et un organe de transmission de courant (34) maintenu de manière à ne pas pouvoir se perdre sur l'élément bimétallique (38) par un élément de liaison (36), dans lequel l'organe de transmission de courant (34) est pressé contre le premier et le second contact stationnaire (26, 28) dans la position de fermeture afin d'établir la connexion électriquement conductrice, et est soulevé du premier et du second contact stationnaire (26, 28) dans la position d'ouverture afin de séparer la connexion électriquement conductrice,
**caractérisé en ce que :**
- le mécanisme de commutation (14) présente un corps de support (44) pouvant se déplacer dans le boîtier (12),
- l'élément élastique (46) porte le corps de support,
- l'élément bimétallique (38) est disposé dans le corps de support (44), et
- l'élément de liaison (36) est conçu séparément du corps de support (44).

2. Commutateur dépendant de la température selon la revendication 1, dans lequel l'élément élastique (46) est conçu pour exercer respectivement une force agissant dans une première direction sur le corps de support (44) dans la position de fermeture et dans la position d'ouverture et dans lequel l'élément bimétallique (38) est conçu pour exercer une force agissant dans la première direction sur l'organe de transmission de courant (34) dans la position de fermeture afin de presser l'organe de transmission de courant (34) contre le premier et le second contact stationnaire (26, 28), et pour exercer une force agissant dans une seconde direction opposée à la première direction sur l'organe de transmission de courant (34) dans la position d'ouverture afin de soulever l'organe de transmission de courant (34) du premier et du second contact stationnaire (26, 28).

3. Commutateur dépendant de la température selon la revendication 1 ou 2, dans lequel le corps de support (44) est conçu en forme d'anneau ou de pot.

4. Commutateur dépendant de la température selon l'une des revendications 1 à 3, dans lequel le corps de support (44) est en un matériau électriquement isolant.

5. Commutateur dépendant de la température selon l'une des revendications 1 à 4, dans lequel le corps de support (44) entoure au moins partiellement un bord circonférentiel (48) de l'élément bimétallique (38).

6. Commutateur dépendant de la température selon l'une des revendications 1 à 5, dans lequel le corps de support (44) entoure au moins partiellement un bord circonférentiel (54) de l'organe de transmission de courant (34) sans être en contact avec celui-ci.

7. Commutateur dépendant de la température selon l'une des revendications 1 à 6, dans lequel l'organe de transmission de courant (34) se déplace par rapport au corps de support (44) lorsque le mécanisme de commutation (14) dépendant de la température commute le commutateur (10) entre la position de fermeture et la position d'ouverture.

8. Commutateur dépendant de la température selon l'une des revendications 1 à 7, dans lequel l'élément élastique (46) presse le corps de support (44) contre un côté interne (56) du boîtier (12) dans la position d'ouverture.

9. Commutateur dépendant de la température selon la revendication 8, dans lequel le corps de support (44) est espacé du côté interne (56) du boîtier (12) dans la position de fermeture.

10. Commutateur dépendant de la température selon l'une des revendications 1 à 9, dans lequel l'élément bimétallique (38) est conçu sous forme de disque bimétallique qui, dans la position de fermeture, s'appuie par son bord circonférentiel (48) sur une première section (60) du corps de support (44) afin de presser l'organe de transmission de courant (34) contre le premier et le second contact stationnaire (26, 28) et qui, dans la position d'ouverture, s'appuie par son bord circonférentiel (48) sur une seconde section (64) du corps de support (44), laquelle est espacée de la première section (60), afin de soulever l'organe de transmission de courant (34) du premier et du second contact stationnaire (26, 28).

11. Commutateur dépendant de la température selon la revendication 10, dans lequel la première et la seconde section (60, 64) sont opposées l'une à l'autre et sont disposées sur des côtés opposés du disque bimétallique (38).

12. Commutateur dépendant de la température selon la revendication 10 ou 11, dans lequel le corps de support (44) est conçu en plusieurs parties et présente un premier corps partiel de support (66) et un second corps partiel de support (68) reposant librement sur le premier corps partiel de support (66), dans lequel la première section (60) est disposée sur le premier corps partiel de support (66) et la seconde section (64) est disposée sur le second corps partiel de support (68).

13. Commutateur dépendant de la température selon l'une des revendications 1 à 12, dans lequel l'élément de liaison (36) présente un rivet.

14. Commutateur dépendant de la température selon l'une des revendications 1 à 13, dans lequel le boîtier (12) présente une partie inférieure (16) et une partie supérieure (18) maintenue sur la partie inférieure (16), dans lequel le premier et le second contact stationnaire (26, 28) sont disposés sur la partie supérieure (18) et l'élément élastique (46) est disposé de manière à être serré entre la partie inférieure (16) et le corps de support (44).

15. Commutateur dépendant de la température selon la revendication 14, dans lequel la partie inférieure (16) et la partie supérieure (18) sont en un matériau électriquement isolant.
